# FASCICULE DE BREVET EUROPEEN

(11) **EP 2 705 913 B1**
(45) Date de publication et mention de la délivrance du brevet: **04.03.2015**
(21) Numéro de dépôt: 13175908.6
(22) Date de dépôt: 10.07.2013
(51) Int. Cl.: B21D 19/08

(54) **Outil de presse pour l'emboutissage d'une tôle**
Werkzeug für eine Presse zum Tiefziehen eines Bleches
Die for a press for deep-drawing a metal sheet

(30) Priorité: 10.09.2012 FR 1258444
(43) Date de publication de la demande: 12.03.2014
(73) Titulaire: PEUGEOT CITROËN AUTOMOBILES SA, 78140 Velizy-Villacoublay (FR)
(72) Inventeur: Leray, Dominique, 92420 Vaucresson (FR); Dumas, Jean Luc, 91230 Montgeron (FR)

(56) Documents cités:
- EP-A1- 2 058 061
- EP-A2- 1 074 319
- US-A1- 2004 000 184
- US-B2- 7 243 524

## Description

L'invention concerne un outil de presse pour l'emboutissage d'une tôle en contre-dépouille, selon le préambule de la revendication 1.

L'emboutissage est une opération de mise en forme d'une tôle mince qui est couramment utilisée dans l'industrie, notamment dans l'industrie automobile pour former notamment des panneaux d'habillage, comme un capot avant d'un véhicule automobile.

L'emboutissage est réalisé sous presse au moyen d'un outil d'emboutissage comprenant un bâti de support inférieur et un bâti mobile supérieur d'emboutissage.

Le bâti de support porte un poinçon qui délimite une face d'emboutissage de la tôle.

De façon complémentaire, le bâti de support comporte au moins une contre-forme qui délimite une portion d'emboutissage en contre-dépouille de la tôle conçue pour coopérer avec le poinçon.

Le bord de la tôle plié en contre-dépouille présente l'inconvénient de pouvoir s'opposer au retrait de la tôle sur le poinçon et rendre le décoiffage de la tôle délicat voire impossible.

Pour pallier cet inconvénient, la contre-forme est montée coulissante sur le bâti de support selon une première direction, entre une position d'emboutissage dans laquelle la contre-forme est apte à coopérer avec la tôle, et une position escamotée dans laquelle la contre-forme permet le retrait de la tôle emboutie.

La contre-forme est entraînée en déplacement par un moyen d'entraînement qui est généralement agencé dans un logement formé dans le poinçon ou au-dessous du poinçon, comme décrit et représenté dans le document US-A-7,243,524.

Une telle disposition du moyen d'entraînement de la contre-forme est souvent réalisée au détriment de la robustesse du poinçon.

En effet, le poinçon est généralement évidé en partie pour réaliser le logement du moyen d'entraînement de sorte que le poinçon est affaibli mécaniquement, notamment au voisinage de la portion du poinçon qui coopère avec la portion d'emboutissage de la contre-forme, cette portion du poinçon pouvant présenter un porte-à-faux important.

De plus, ce type d'agencement du moyen d'entraînement rend peu ou pas accessible le moyen d'entraînement.

L'invention vise à pallier notamment ces inconvénients en proposant un outil d'emboutissage qui permet d'entraîner en déplacement la contre-forme sans affaiblir le poinçon.

Dans ce but, l'invention propose un outil de presse pour l'emboutissage d'une tôle, du type comportant :
- un bâti de support,
- un poinçon qui est monté sur le bâti de support et qui délimite une face d'emboutissage de la tôle,
- au moins une contre-forme qui délimite une portion d'emboutissage de la tôle en contre-dépouille conçue pour coopérer avec le poinçon, et qui est montée mobile sur le bâti de support selon une première direction, entre une position d'emboutissage dans laquelle la contre-forme est apte à coopérer avec la tôle, et une position escamotée dans laquelle la contre-forme permet le retrait de la tôle emboutie,
- un moyen d'entraînement en déplacement de la contre-forme,
- un bâti mobile qui est mobile par rapport au bâti de support, portant un presseur qui est conçu pour presser et maintenir la tôle contre le poinçon, **caractérisé en ce que** le moyen d'entraînement entraîne la contre-forme dans sa position d'emboutissage en tirant la contre-forme vers l'extérieur du poinçon.

Ainsi, l'invention permet d'agencer le moyen d'entraînement au-delà du poinçon, c'est-à-dire à l'extérieur de l'espace occupé par le poinçon.

Selon une autre caractéristique préférée, la contre-forme est montée coulissante sur le bâti de support selon la première direction, entre sa position escamotée et sa position d'emboutissage.

Avantageusement, la contre-forme s'étend selon ladite première direction, la contre-forme comportant :
- un premier tronçon d'extrémité qui forme ladite portion d'emboutissage et qui coopère avec le poinçon,
- un second tronçon d'extrémité opposé qui forme une portion d'entraînement en coulissement de la contre-forme et qui est agencé au-delà du poinçon, et
- un tronçon intermédiaire qui relie la portion d'emboutissage et la portion d'entraînement.

Aussi, le moyen d'entraînement peuvent coopère avec la portion d'entraînement de la contre-forme pour tirer la contre-forme depuis sa position escamotée, jusqu'à sa position d'emboutissage.

Cette caractéristique permet d'agencer le moyen d'entraînement au-delà du poinçon.

De plus, le moyen d'entraînement comporte avantageusement:
- une came qui est portée par le bâti mobile,
- un boisseau qui est monté coulissant sur le bâti de support selon une seconde direction et qui entraîne la contre-forme en déplacement,
- une contre-came qui est portée par le boisseau, la came et la contre-came étant conçues pour entraîner en déplacement la contre-forme depuis sa position escamotée, jusqu'à sa position d'emboutissage.

De même, la came et la contre-came peuvent être interposées entre la portion d'entraînement de la contre-forme et le poinçon.

Selon une autre caractéristique préférée, l'outil comporte un premier moyen de rappel élastique de la contre-forme vers sa position escamotée.

Cette caractéristique permet à la contre-forme d'être rappelée automatiquement vers sa position escamotée.

En outre, l'outil comporte avantageusement un élément de presse qui est monté coulissant sur le bâti mobile, entre une position de repos et une position de travail dans laquelle l'élément de presse coopère avec la contre-forme pour emboutir la tôle en contre-dépouille, et qui coopère avec des moyens de synchronisation et de coulissement conçus pour entraîner l'élément de presse dans sa position de travail sous l'action du bâti mobile, lorsque la contre-forme occupe sa position d'emboutissage.

Complémentairement, l'outil comporte un second moyen de rappel élastique de l'élément de presse vers sa position de repos.

D'autres caractéristiques préférées et avantages de l'invention apparaîtront à la lecture de la description détaillée qui suit pour la compréhension de laquelle on se reportera aux dessins annexés dans lesquels :
- la figure 1 est une vue en section transversale, qui illustre un outil d'emboutissage comportant une contre-forme en position escamotée et un élément de presse en position de repos, selon un mode de réalisation de l'invention ;
- la figure 2 est une vue en section transversale similaire à la figure 1, qui illustre la contre forme de l'outil de la figure 1 dans une position d'emboutissage ;
- la figure 3 est une vue en section transversale similaire à la figure 1, qui illustre la contre forme de l'outil de la figure 1 dans une position d'emboutissage et l'élément de presse dans une position de travail ;
- la figure 4 est une vue en section transversale similaire à la figure 1, qui illustre la contre forme de l'outil de la figure 1 dans sa position escamotée et la tôle emboutie en contre-dépouille.

Dans la description et les revendications, on utilisera à titre non limitatif les expressions « supérieur », « inférieur » et « bas », « haut » en référence à la partie supérieure et à la partie inférieure respectivement des figures 1 à 4.

De même, pour clarifier la description et les revendications, on adoptera à titre non limitatif la terminologie longitudinal, vertical et transversal en référence au trièdre L, V, T indiqué aux figures.

De plus, on utilisera les expressions « avant » repéré AV sur les figures, en référence à la partie droite des figures, et « arrière » repéré AR sur les figures, en référence à la partie gauche des figures.

On a représenté à la figure 1 un outil 10 de presse pour l'emboutissage d'une tôle 12, du type qui comporte un bâti de support 14 inférieur et un bâti mobile 16 supérieur.

Le bâti mobile 16 est conçu pour se rapprocher et s'éloigner en translation du bâti de support 14, selon une direction V supposée verticale, et respectivement lors des cycles de fermeture et d'ouverture de l'outil 10.

Un poinçon 18 est monté sur le bâti de support 14, le poinçon 18 délimitant une face d'emboutissage 20 supérieure de la tôle 12 sur laquelle est étendue la tôle 12, comme le montre partiellement la figure 1.

De façon complémentaire, l'outil 10 est équipé d'une contre-forme 22 qui délimite une portion d'emboutissage 24 conçue pour coopérer avec le poinçon 18 pour emboutir la tôle 12 en contre-dépouille.

Comme le montre la figure 1, la portion d'emboutissage 24 formée par la contre-forme 22 est agencée au dessous d'une partie saillante du poinçon 18.

La contre-forme 22 s'étend selon une première direction A, la contre-forme 22 comportant un premier tronçon d'extrémité avant qui forme la portion d'emboutissage 24 et qui coopère avec le poinçon 18, un second tronçon d'extrémité arrière opposé qui forme une portion d'entraînement 26 en coulissement, et un tronçon intermédiaire 28 qui relie la portion d'emboutissage 24 et la portion d'entraînement 26 entre elles.

La portion d'entraînement 26 en coulissement de la contre-forme 22 est ici agencée au-delà, ou à l'extérieur, du poinçon 18, c'est-à-dire qu'il n'est pas nécessaire de réserver un espace dans, ou sous, le poinçon 18 pour agencer la portion d'entraînement 26.

De plus, la contre-forme 22 est montée coulissante sur le bâti de support 14 au moyen d'une première liaison glissière 29.

Plus particulièrement, la contre-forme 22 est coulissante d'arrière en avant, selon la première direction A, entre une position d'emboutissage représentée aux figures 2 et 3, dans laquelle la contre-forme 22 est apte à coopérer avec la tôle 12 pour l'emboutir, et une position escamotée représentée aux figures 1 et 4, dans laquelle la contre-forme 22 permet le retrait de la tôle 12 emboutie par le dessus, par exemple au moyen d'un bras robotisé (non représenté).

A cet effet, l'outil 10 comporte un moyen d'entraînement en déplacement de la contre-forme 22, qui est conçu pour entraîner la contre-forme 22 dans sa position d'emboutissage en tirant la contre-forme 22 vers l'extérieur du poinçon 18, c'est-à-dire de l'avant vers l'arrière.

Le terme « tirer » s'oppose ici au terme « pousser » qui impliquerait que le moyen d'entraînement est agencé à l'avant de la contre-forme 22, par exemple au-dessous de la contre-forme 22.

Le moyen d'entraînement de la contre-forme 22 comporte une came 30a qui est portée par le bâti mobile 16 et qui délimite un premier profil 32a de travail incliné par rapport à la direction verticale V.

De plus, le moyen d'entraînement comporte un boisseau 34 qui est monté coulissant sur le bâti de support 14 d'avant en arrière selon une seconde direction transversal sensiblement inclinée par rapport à la première direction A de coulissement de la contre-forme 22.

Le boisseau 34 comporte une platine 36 transversale, qui est liée en coulissement sur le bâti de support 14 au moyen d'une seconde liaison glissière 35, et un doigt 38 d'entraînement qui s'étend verticalement vers le haut depuis la platine 36.

Comme le montre la figure 1, le doigt 38 d'entraînement délimite une face arrière 40 verticale qui est équipée d'une plaque 42 de glissement.

La plaque 42 de glissement est agencée en appui transversal contre une plaque 44 de glissement complémentaire qui est montée sur la portion d'entraînement 26 de la contre-forme 22.

De plus, le doigt 38 d'entraînement délimite une face avant 46 verticale qui est équipée d'une contre-came 30b.

La contre-came 30b délimite un second profil 32b de travail qui s'étend contre le premier profil 32a et parallèlement au premier profil 32a de la came 32a.

Ainsi, le mouvement vertical du bâti mobile 16 vers le bas entraîne le boisseau 34 vers l'arrière par l'intermédiaire de la came 32a et de la contre-came 32b prévues à cet effet, le boisseau 34 agissant simultanément sur la portion d'entraînement 26 de la contre-forme 22 pour entraîner la contre-forme 22 depuis sa position escamotée, jusqu'à sa position d'emboutissage.

Complémentairement, l'outil 10 comporte un premier moyen de rappel élastique 48 qui coopère avec la première liaison glissière 29 et qui rappelle élastiquement la contre-forme 22 en avant vers sa position escamotée lorsque le bâti mobile 16 est entraîné vers le haut.

Comme le montre les figures 1 à 4, la came 30a et la contre-came 30b sont interposées transversalement entre la portion d'entraînement 26 de la contre-forme 22 et le poinçon 18.

Selon un autre aspect, l'outil 10 comporte un élément de presse 50 qui délimite un tronçon d'emboutissage 51 qui est conçu pour coopérer avec la portion d'emboutissage 24 de la contre-forme 22 afin d'emboutir la tôle 12 en contre-dépouille.

L'élément de presse 50 présente une double rampe et il est équipé d'une première plaque de glissement 52a supérieure coopérant avec une plaque de glissement 54a complémentaire du bâti mobile 16 et une seconde plaque de glissement 52b inférieure coopérant avec une plaque de glissement 54b complémentaire du bâti mobile 16.

L'élément de presse 50 est monté coulissant sur le bâti mobile 16 selon la première direction A, au moyen d'une liaison glissière (non représentée), entre une position de repos et une position de travail dans laquelle l'élément de presse 50 coopère avec la portion d'emboutissage 24 de la contre-forme 22 pour emboutir la tôle 12 en contre-dépouille, comme le montre la figure 3.

Les plaques de glissement 52a, 54a, 52b, 54b formant moyens de synchronisation et de coulissement qui sont conçus pour entraîner l'élément de presse 50 dans sa position de travail lors de la descente du bâti mobile 16, lorsque la contre-forme 22 occupe sa position d'emboutissage.

A cet effet, selon les figures 2 et 3, la came 30a délimite un troisième profil 32c de travail vertical et la contre-came 32a délimite un quatrième profil 32d de travail vertical, le troisième profil 32c et le quatrième profil 32d étant agencé et conçu pour permettre la descente verticale du bâti 16 à la suite de l'entraînement de la contre-forme 22 dans sa position d'emboutissage.

De façon complémentaire, l'outil 10 comporte un second moyen de rappel élastique 56 du type vérin, qui est conçu pour rappeler l'élément de presse 50 vers l'arrière, vers sa position de repos, lorsque le bâti mobile 16 remonte vers le haut.

Enfin, le bâti mobile 16 porte un presseur 58 qui est conçu pour presser et maintenir la tôle 12 contre le poinçon 18 au cours de l'emboutissage de la tôle par l'action de l'élément de presse sur la portion d'emboutissage 24 de la contre-forme 22.

Le fonctionnement de l'outil 10 d'emboutissage est décrit dans la suite de la description, en commençant par le cycle de fermeture puis en terminant par le cycle d'ouverture.

Initialement, l'outil 10 est ouvert, le bâti mobile 16 est en haut de course, la contre-forme 22 occupe sa position escamotée et l'élément de presse 50 occupe sa position de repos, comme le montre la figure 1.

Dans une première partie de course descendante du bâti mobile 16, le premier profil de la came 30a coopère avec le second profil 32b de la contre-came 30b de façon à entraîner la contre-forme 22 dans sa position d'emboutissage, par l'intermédiaire du boisseau 34 associé, selon la figure 2.

Dans une seconde partie de course descendante du bâti mobile 16, les plaques de glissement 52a, 54a, 52b, 54b formant moyens de synchronisation et de coulissement entraînent l'élément de presse 50 dans sa position de travail, de sorte que la tôle 12 en emboutie en contre-dépouille, comme le montre la figure 3.

A l'inverse, dans une première partie de course ascendante du bâti mobile 16, l'élément de presse 50 est rappelé dans sa position de repos par le second moyen de rappel élastique 56 prévu à cet effet.

Enfin, dans une seconde partie de course ascendante du bâti mobile 16, la contre-forme 22 est rappelée dans sa position escamotée par le premier moyen de rappel élastique 48 prévu à cet effet, come le montre la figure 4.

Ainsi, l'invention permet notamment d'agencer le moyen d'entraînement de la contre-forme 22 à l'extérieur, ou au-delà, du poinçon 18, pour éviter d'affaiblir mécaniquement le poinçon 18.

De plus, seule la portion d'emboutissage 24 de la contre-forme 22 est agencée au-dessous du poinçon 18.

## Revendications

1. Outil (10) de presse pour l'emboutissage d'une tôle (12), du type comportant :
- un bâti de support (14),
- un poinçon (18) qui est monté sur le bâti de support (14) et qui délimite une face d'emboutissage (20) de la tôle (12),
- au moins une contre-forme (22) qui délimite une portion d'emboutissage (24) de la tôle (12) en contre-dépouille conçue pour coopérer avec le poinçon, et qui est montée mobile sur le bâti de support (14) selon une première direction (A), entre une position d'emboutissage dans laquelle la contre-forme (22) est apte à coopérer avec la tôle (12), et une position escamotée dans laquelle la contre-forme (22) permet le retrait de la tôle (12) emboutie,
- un moyen d'entraînement (30a, 30b, 34) en déplacement de la contre-forme (22),
- un bâti mobile (16) qui est mobile par rapport au bâti de support (14), portant un presseur (58) qui est conçu pour presser et maintenir la tôle (12) contre le poinçon (18), **caractérisé en ce que** le moyen d'entraînement (30a, 30b, 34) entraîne la contre-forme (22) dans sa position d'emboutissage en tirant la contre-forme (22) vers l'extérieur du poinçon (18).

2. Outil (10) de presse pour l'emboutissage d'une tôle (12) selon la revendication 1, **caractérisé en ce que** la contre-forme (22) est montée coulissante sur le bâti de support (14) selon la première direction (A), entre sa position escamotée et sa position d'emboutissage.

3. Outil (10) de presse pour l'emboutissage d'une tôle (12) selon l'une quelconque des revendications précédentes, **caractérisé en ce que** la contre-forme (22) s'étend selon ladite première direction (A), la contre-forme (22) comportant :
- un premier tronçon d'extrémité qui forme ladite portion d'emboutissage (24) et qui coopère avec le poinçon (18),
- un second tronçon d'extrémité opposé qui forme une portion d'entraînement (26) en coulissement de la contre-forme (22) et qui est agencé au-delà du poinçon (18), et
- un tronçon intermédiaire (28) qui relie la portion d'emboutissage (24) et la portion d'entraînement (26).

4. Outil (10) de presse pour l'emboutissage d'une tôle (12) selon la revendication 3, **caractérisé en ce que** le moyen d'entraînement coopère avec la portion d'entraînement de la contre-forme pour tirer la contre-forme depuis sa position escamotée, jusqu'à sa position d'emboutissage.

5. Outil de presse pour l'emboutissage d'une tôle selon l'une quelconque des revendications précédentes, **caractérisé en ce que** le moyen d'entraînement (30a, 30b, 34) comporte :
- une came (30a) qui est portée par le bâti mobile (16),
- un boisseau (34) qui est monté coulissant sur le bâti de support (14) selon une seconde direction et qui entraîne la contre-forme (22) en déplacement,
- une contre-came (30b) qui est portée par le boisseau (34), la came (30a) et la contre-came (30b) étant conçues pour entraîner en déplacement la contre-forme (22) depuis sa position escamotée, jusqu'à sa position d'emboutissage.

6. Outil (10) de presse pour l'emboutissage d'une tôle (12) selon les revendications 3 et 5, **caractérisé en ce que** la came (30a) et la contre-came (30b) sont interposées entre la portion d'entraînement (26) de la contre-forme (22) et le poinçon (18).

7. Outil (10) de presse pour l'emboutissage d'une tôle (12) selon l'une quelconque des revendications précédentes, **caractérisé en ce qu'il** comporte un premier moyen de rappel élastique (48) de la contre-forme (22) vers sa position escamotée.

8. Outil (10) de presse pour l'emboutissage d'une tôle (12) selon l'une quelconque des revendications précédentes, **caractérisé en ce qu'il** comporte un élément de presse (50) qui est monté coulissant sur le bâti mobile (16), entre une position de repos et une position de travail dans laquelle l'élément de presse (50) coopère avec la contre-forme (22) pour emboutir la tôle (12) en contre-dépouille, et qui coopère avec des moyens de synchronisation et de coulissement (52a, 52b, 54a, 54b) conçus pour entraîner l'élément de presse (50) dans sa position de travail sous l'action du bâti mobile (16), lorsque la contre-forme (22) occupe sa position d'emboutissage.

9. Outil (10) de presse pour l'emboutissage d'une tôle (12) selon la revendication 8, **caractérisé en ce qu'il** comporte un second moyen de rappel élastique (56) de l'élément de presse (50) vers sa position de repos.

## Patentansprüche

1. Pressvorrichtung (10) zum Tiefziehen eines Blechs (12), umfassend:
- ein Stützgestell (14),
- einen Stempel (18), der am Stützgestell (14) montiert ist, und der eine Tiefziehseite (20) des Blechs (12) begrenzt,
- zumindest eine Gegenform (22), die einen Tiefziehabschnitt (24) des Blechs (12) in Hinterschneidung begrenzt und mit dem Stempel zusammenwirkt, und die beweglich auf dem Stützgestell (14) in eine erste Richtung (A) zwischen einer Tiefziehstellung, in der die Gegenform (22) auf das Blech (12) wirken kann, und einer eingefahrenen Position, in der die Gegenform (22) das Abnehmen des tiefgezogenen Blechs (12) ermöglicht, montiert ist,
- ein Antriebsmittel (30a, 30b, 34) zum Bewegen der Gegenform (22),
- ein bewegliches Gestell (16), das im Verhältnis zum Stützgestell (14) beweglich ist, das einen Anpressfuß (58) trägt, womit das Blech (12) gegen den Stempel (18) gepresst und gehalten wird, **dadurch gekennzeichnet, dass** das Antriebsmittel (30a, 30b, 34) die Gegenform (22) in ihre Tiefziehstellung bewegt, indem die Gegenform (22) zur Außenseite des Stempels (18) gezogen wird.

2. Pressvorrichtung (10) zum Tiefziehen eines Blechs (12) gemäß dem Anspruch 1, **dadurch gekennzeichnet, dass** die Gegenform (22) verschiebbar auf dem Stützgestell (14) in die erste Richtung (A) zwischen ihrer eingefahrenen Stellung und ihrer Tiefziehstellung montiert ist.

3. Pressvorrichtung (10) zum Tiefziehen eines Blechs (12) gemäß einem der vorherigen Ansprüche, **dadurch gekennzeichnet, dass** die Gegenform (22) sich in die erste Richtung (A), wobei die Gegenform (22) umfasst:
- einen ersten Abschnitt des Endstücks, der den Tiefziehabschnitt (24) bildet, und der mit dem Stempel (18) zusammenwirkt,
- einen zweiten Abschnitt des gegenüber liegenden Endstücks, der einen Antriebsabschnitt (26) durch Verschieben der Gegenform (22) bildet, und der über den Stempel (18) hinaus angebracht ist, und
- einen Zwischenabschnitt (28), der den Tiefziehabschnitt (24) und den Antriebsabschnitt (26) verbindet.

4. Pressvorrichtung (10) zum Tiefziehen eines Blechs (12) gemäß dem Anspruch 3, **dadurch gekennzeichnet, dass** das Antriebsmittel mit dem Antriebsabschnitt der Gegenform zusammenwirkt, um die Gegenform aus ihrer eingefahrenen Stellung in die Tiefziehstellung zu ziehen.

5. Pressvorrichtung zum Tiefziehen eines Blechs gemäß einem der vorherigen Ansprüche, **dadurch gekennzeichnet, dass** das Antriebsmittel (30a, 30b, 34) umfasst:
- eine Nocke (30a), die vom beweglichen Gestell (16) getragen wird,
- einen Stößel (34), der verschiebbar auf dem (14) in eine zweite Richtung montiert ist, und der die Gegenform (22) in der Bewegung antreibt,
- eine Gegennocke (30b), die vom Stößel (34) getragen wird, wobei die Nocke (30a) und die Gegennocke (30b) zum Antrieb der Gegenform (22) in der Bewegung aus ihrer eingefahrenen Stellung in ihre Tiefziehstellung dienen.

6. Pressvorrichtung (10) zum Tiefziehen eines Blechs (12) gemäß den Ansprüchen 3 und 5, **dadurch gekennzeichnet, dass** die Nocke (30a) und die Gegennocke (30b) zwischen dem Antriebsabschnitt (26) der Gegenform (22) und dem Stempel (18) überlagert sind.

7. Pressvorrichtung (10) zum Tiefziehen eines Blechs (12) gemäß einem der vorherigen Ansprüche, **dadurch gekennzeichnet, dass** sie ein erstes elastisches Rückholmittel (48) der Gegenform (22) in ihre eingefahrene Stellung umfasst.

8. Pressvorrichtung (10) zum Tiefziehen eines Blechs (12) gemäß einem der vorherigen Ansprüche, **dadurch gekennzeichnet, dass** sie ein Pressmittel (50) umfasst, dass verschiebbar auf dem beweglichen Gestell (16) zwischen einer Ruhestellung und einer Arbeitsstellung, in der das Pressmittel (50) mit der Gegenform (22) zum Tiefziehen des Blechs (12) in Hinterschneidung zusammenwirkt, montiert ist, und mit den Synchronisations- und Verschiebemitteln (52a, 52b, 54a, 54b) zusammenwirkt, die dazu dienen, das Pressmittel (50) unter der Einwirkung des beweglichen Gestells (16) aus seiner Arbeitsstellung in seine Arbeitsstellung zu bewegen, wenn die Gegenform (22) ihre Tiefziehposition einnimmt.

9. Pressvorrichtung (10) zum Tiefziehen eines Blechs (12) gemäß dem Anspruch 8, **dadurch gekennzeichnet, dass** sie ein zweites elastisches Rückholmittel (56) des Pressmittels (50) in seine Ruhestellung umfasst.

## Claims

1. Press tool (10) for pressing a metal sheet (12), of the type comprising:
- a support frame (14),
- a punch (18) that is mounted on the support frame (14) and delimits a pressing face (20) of the metal sheet (12),
- at least one counter-form (22) that delimits a pressing portion (24) of the metal sheet (12) in an undercut, designed to cooperate with a punch, and which is mounted so as to be able to move on the support frame (14) in a first direction (A), between a pressing position in which the counter-form (22) is able to cooperate with the metal sheet (12) and a retracted position in which the counter-form (22) enables the pressed metal sheet (12) to be removed,
- a means (30a, 30b, 34) for driving the counter-form (22),
- a movable frame (16) that is able to move with respect to the support frame (14), carrying a presser (58) that is designed to press and hold the metal sheet (12) against the punch (18), **characterised in that** the driving means (30a, 30b, 34) drives the counter-form (22) into its pressing position by pulling the counter-form (22) towards the outside of the punch (18).

2. Press tool (10) for pressing a metal sheet (12) according to claim 1, **characterised in that** the counter-form (22) is mounted so as slide on the support frame (14) in the first direction (A), between its retracted position and its pressing position.

3. Press tool (10) for pressing a metal sheet (12) according to any one of the preceding claims, **characterised in that** the counter-form (22) extends in said first direction (A), the counter-form (22) comprising:
- a first end portion that forms said pressing portion (24) and cooperates with the punch (18),
- a second opposite end portion that forms a portion (26) for slidably driving the counter-form (22) and is arranged beyond the punch (18), and
- an intermediate portion (28) that connects the pressing portion (24) and the driving portion (26).

4. Press tool (10) for pressing a metal sheet (12) according to claim 3, **characterised in that** the driving means cooperates with the driving portion of the counter-form in order to pull the counter-form from its retracted position to its pressing position.

5. Press tool for pressing a metal sheet (12) according to any of the preceding claims, **characterised in that** the driving means (30a, 30b, 34) comprises:
- a cam (30a) that is carried by the movable frame (16),
- a slider (34) that is mounted so as to slide on the support frame (14) in a second direction and drives the counter-form (22),
- a cam follower (30b) that is carried by the slider (34), the cam (30a) and the cam follower (30b) being designed so as to drive the counter-form (22) from its retracted position to its pressing position.

6. Press tool (10) for pressing a metal sheet (12) according to claims 3 and 5, **characterised in that** the cam (30a) and the cam follower (30b) are interposed between the driving portion (26) of the counter-form (22) and the punch (18).

7. Press tool (10) for pressing a metal sheet (12) according to any one of the preceding claims, **characterised in that** it comprises a first means (48) for elastic return of the counter-form (22) to its retracted position.

8. Press tool (10) for pressing a metal sheet (12) according to any one of the preceding claims, **characterised in that** it comprises a press element (50) that is mounted so as to slide on the movable frame (16) between an idle position and a working position in which the press element (50) cooperates with the counter-form (22) in order to press the metal sheet (12) in an undercut, and which cooperates with synchronisation and sliding means (52a, 52b, 54a, 54b) designed to drive the press element (50) into its working position under the action of the movable frame (16) when the counter-form (22) occupies its pressing position.

9. Press tool (10) for pressing a metal sheet (12) according to claim 8, **characterised in that** it comprises a second means (56) for elastic return of the press element (50) to its idle position.
